# FASCICULE DE BREVET EUROPEEN

(11) **EP 0 875 912 B1**
(45) Date de publication et mention de la délivrance du brevet: **08.03.2000**
(21) Numéro de dépôt: 98440070.5
(22) Date de dépôt: 09.04.1998
(51) Int. Cl.: H01H 19/00

(54) **Organe de commande à molette rotative**
Betätigungsvorrichtung mit Drehscheibe
Actuating device with a rotary whel

(30) Priorité: 28.04.1997 FR 9705434
(43) Date de publication de la demande: 04.11.1998
(73) Titulaire: EATON CORPORATION, Cleveland, Ohio 44114-2584 (US)
(72) Inventeur: Zann, Olivier, 67130 Wackenbach (FR); Ullius, Henri, 67270 Schwindratzheim (FR)
(74) Mandataire: Littolff, Denis

(56) Documents cités:
- DE-A- 3 136 598
- FR-A- 2 448 744

## Description

La présente invention concerne un organe de commande à molette rotative permettant la génération de signaux électriques différents selon le sens de rotation de ladite molette. Voir par exemple le document DE-A-3136598.

Selon un exemple d'application possible, le système de l'invention est applicable dans le domaine des équipements automobiles, par exemple en tant que commande radio intégrant, en plus de plusieurs touches poussoirs, une molette de commande tournant folle dans son logement.

Dans l'application précitée, bien entendu non limitative de l'invention mais utile à la compréhension de la description qui suit, ladite commande est par exemple intégrée dans la conception plus vaste d'un haut de colonne de direction de véhicule. Actuellement, la tendance est de grouper de plus en plus de commandes dans le volant, ou plus généralement dans ledit haut de colonne.

L'organe de commande à molette de l'invention est conçu pour permettre l'envoi de signaux électriques de type impulsionnel, qui doivent au surplus être distingués selon le sens de rotation. Aussi longtemps que l'on tourne dans un sens, le signal électrique généré est d'intensité identique, même si les variations de vitesse du mouvement rotatif imprimé à la molette conduisent à des variations de la forme dudit signal, puisqu'il dépend notamment du temps. En l'occurrence, seule l'intensité du signal est prise en compte.

Il existe déjà des molettes de commande envoyant des signaux distincts en fonction du sens de rotation, mais utilisant un réseau de signaux codés sur un même canal, qui sont traduits par l'autoradio dans leur ordre d'apparition, afin d'en déduire le sens de rotation initiale. Cette conception, nécessairement relativement complexe, n'entre pas dans les objectifs de l'invention.

L'objectif majeur de cette dernière est au contraire de proposer un système dont l'apparence est certes identique, avec une molette tournant librement dans les deux sens et fournissant des signaux différents pour chaque sens, mais avec une conception la plus simple et la moins coûteuse possible.

Ainsi, les systèmes existants à roue libre entraînant des pistes de commutation sur un circuit électronique perpendiculaire à l'axe de la molette ne constituent pas non plus une solution que l'on peut retenir dans le cadre de l'invention, car ils induisent un grand nombre de pièces. Le montage est par conséquent complexe, source de multiples vibrations et autres frottements.

Selon la présente invention, l'organe de commande à molette rotative est principalement caractérisée en ce que ladite molette comporte un profil apte à entraîner au moins une fois par rotation complète un bras pivotant entre deux positions extrêmes distinctes selon le sens de rotation de la molette, chaque position générant en commutant un circuit un signal électrique différent de celui qui est généré dans l'autre position, un mécanisme de rappel ramenant le bras à une position de repos dans laquelle aucun signal électrique n'est généré lorsque le profil de la molette n'exerce pas de contrainte sur ledit bras.

Le profil d'entraînement, qui peut bien entendu varier considérablement d'une application à l'autre, entraîne en fait en oscillation le bras pivotant sur le circuit.

De préférence, ledit profil d'entraînement est dessiné radialement sur la périphérie d'une partie axiale de ladite molette, ladite partie présentant un diamètre inférieur à la partie destinée à la manipulation.

La molette proprement dite comporte par conséquent deux portions distinctes, l'une réservée à la manipulation, qui devra être accessible à l'utilisateur, et l'autre plus fonctionnelle destinée à l'entraînement du bras pivotant permettant les commutations du circuit.

En fait, le bras comporte une extrémité dont la forme est prévue pour coopérer avec le profil d'entraînement de la molette, l'autre extrémité comportant un patin conducteur.

Le bras pivote en pratique sur une plaque comportant un circuit imprimé dont des pistes conductrices sont localisées de sorte qu'au moins deux desdites pistes à connecter pour obtenir la commutation du signal sont situées au niveau de chaque position extrême prise par ledit patin conducteur.

Par rapport au bras, le contact se fait donc dans la partie opposée à celle où a lieu l'entraînement, le pivot d'articulation se situant entre les deux.

Schématiquement, lorsque la molette est actionnée dans un sens, elle entraîne le bras vers une de ses positions angulaires extrêmes, la commutation étant alors réalisée et le signal par conséquent généré au moment où le patin atteint cette position angulaire extrême. Le mécanisme de rappel ramène ensuite le bras ou levier en position initiale jusqu'au prochain entraînement, c'est à dire entre deux impulsions.

La géométrie du profil d'entraînement peut conduire à la génération de plusieurs impulsions par tour. Il est donc essentiel qu'entre chaque phase active d'entraînement, ledit mécanisme rappelle le bras en position intermédiaire de repos.

Ce mécanisme de rappel consiste en une lame ressort parallèle à l'axe de rotation dudit bras et fixée au voisinage de celui-ci, l'autre extrémité de ladite lame étant solidaire d'un bâti fixe.

Selon une possibilité, le profil d'entraînement coopère directement avec l'extrémité du bras pivotant.

Selon une variante, il coopère avec un plot localisé sur l'extrémité du bras pivotant située au voisinage dudit profil.

De multiples géométries sont possibles pour réaliser d'une part la molette et son profil, et d'autre part le levier. Il en va de même pour la configuration de leur liaison.

Ainsi, le profil d'entraînement peut comporter une surface radiale périphérique d'allure cylindrique munie à intervalle régulier de plots à bout arrondi.

Selon une variante possible, ledit profil d'entraînement comporte une came de révolution à surface radiale périphérique dotée de portions concaves en arcs de cercle reliées par de zones convexes arrondies de rayon de courbure inférieur à celui des portions concaves.

L'utilisation d'une plaque comportant un circuit imprimé présente l'avantage d'offrir simultanément compacité et simplicité de conception et de réalisation. Elle peut être configurée de manière telle qu'au moins la partie de la molette destinée à la manipulation rencontre le plan de la plaque sur laquelle pivote le bras au niveau d'une lumière laissant passer une portion de la périphérie de la molette.

L'ensemble est ensuite intégrable dans un ensemble plus vaste, où l'utilisateur n'a accès qu'à cette portion de la périphérie cylindrique de la molette pour opérer ses réglages.

De préférence, dans la configuration prévue pour l'invention, l'axe de rotation de la molette, l'axe de pivotement du bras et l'axe longitudinal dudit bras sont dans le même plan.

Selon une possibilité, l'axe de pivotement dudit bras est perpendiculaire à l'axe de rotation de la molette.

De plus, les positions extrêmes du bras sont disposées symétriquement par rapport à sa position de repos.

Le circuit imprimé parallèle à la molette supprime de plus la nécessité d'un renvoi à 90° d'une partie du circuit. L'ensemble s'en trouve encore simplifié et rendu plus compact. On réduit en outre le nombre de pièces en mouvement, pouvant potentiellement engendrer des vibrations et des frottements.

L'invention va à présent être décrite plus en détail, au moyen des figures annexées, pour lesquelles :
- La figure 1 est une vue en perspective des composants essentiels de l'invention, montrant leurs localisations respectives et leur agencement ;
- La figure 2 est une vue en élévation de face de l'ensemble de la figure 1 ;
- La figure 3 en est une représentation de côté ;
- La figure 4 est une vue de dessus du même ensemble ;
- Les figures 5 à 8 montrent une variante de l'invention, représentée avec les mêmes vues qu'auparavant ;
- Les figures 9 à 12 présentent une autre variante, également figurée à l'aide des mêmes vues que dans les figures 1 à 4 ;
- Les figures 13 et 14 sont deux vues en perspective d'une configuration où l'axe de la molette n'est pas parallèle au plan de la plaque ; et
- La figure 15 montre une variante dans laquelle le bras pivotant est disposé sur l'autre face de la plaque.

Dans les différentes figures, les mêmes éléments sont toujours désignés par les mêmes références, de manière à simplifier la lecture des dessins. En figure 1, la molette (1) comporte une partie (2) de manipulation et une partie fonctionnelle dotée du profil (3) d'entraînement.

Ce profil (3) coopère avec un bras ou levier (4) pivotant autour d'un pivot (5) d'axe perpendiculaire à celui de la molette (1). Celle-ci peut tourner dans les deux sens (T1, T2) représentés par la double flèche en arc de cercle.

Le bras pivotant (4) est articulé sur une plaque (6), par exemple de circuit imprimé, comportant un circuit que les deux positions extrêmes dudit bras oscillant (4) pourront faire commuter, notamment à l'aide du patin (7) de contact prévu à l'extrémité du bras (4) distante de la molette de commande (1).

Dans la description de la figure 1, le profil d'entraînement (3) représenté comporte une surface radiale périphérique d'allure cylindrique munie à intervalles réguliers de plots à bout arrondi (8) coopérant avec l'extrémité proximale du levier pivotant (4).

Entre chaque oscillation, une lame ressort (9) fichée dans ledit levier (4) rappelle celui-ci dans sa position de repos, c'est à dire avec l'axe du levier (4) parallèle à l'axe de la molette (1). L'autre extrémité de cette lame (9) est fixe par rapport aux mouvements précités, solidarisée par exemple à un bâti non représenté.

L'allure du mouvement effectué par le patin (7) est représenté par la double flèche en arc de cercle (S1, S2). Dans ses deux positions extrêmes, ledit patin (7) coopère avec le circuit imprimé de telle sorte qu'il se produise dans les deux cas une commutation.

Les deux commutations conduisent à des résultats différents, permettant notamment d'identifier le sens de rotation de la molette (voir figure 4).

Pour de raisons de clarté, la lame ressort (9) n'est pas représentée en figure 2, laquelle fait particulièrement bien apparaître la forme particulière du profil d'entraînement (3). Les six plots (8) conduisent à six déplacements du patin (7) par tour, lorsqu'on actionne la molette (1) dans le même sens.

Ces figures ne représentent que les éléments essentiels de l'invention, et ne précisent pas les modalités d'installation ou d'utilisation de l'organe de commande. Ainsi, on voit particulièrement en figure 3 l'arbre (10) de rotation de la molette (1), laquelle doit être montée de manière à être complètement libre en rotation. Ceci est réalisé dans le cadre du montage dudit arbre (10) dans le bâti dans lequel sera inséré l'ensemble, mais n'est pas directement l'objet de l'invention, et n'est à ce titre pas décrit en détail.

La figure 4 est particulièrement intéressante du point de vue électrique ; elle montre des pistes (11, 12, 13) du circuit imprimé (6) et leur interaction avec le patin de contact (9). Dans chaque position extrême, ledit patin (9) connecte une piste (11, 12) avec la piste résiduelle (13), par exemple piste de masse. Les signaux générés dans les deux cas sont différents, et ne sont créés que lorsque l'extrémité du bras portant le patin (9) est en position extrême avant retour à la position de repos. Les signaux sont donc de nature impulsionnelle, en tout ou rien, puisque la commutation se contente d'opérer un changement d'état donnant une forme «carrée» au signal.

Cette figure montre également une lumière pratiquée dans la plaque (6) portant le circuit imprimé, dans laquelle s'engage une portion de la périphérie de la molette (1). Celle-ci est donc accessible depuis l'autre face de ladite plaque (6), ce qui peut être utilisé lors du montage final pour permettre l'accès de la molette (1) à l'utilisateur.

La configuration illustrée dans les figures 5 à 8 utilise un profil d'entraînement (3') de plus petit diamètre que le précédent, et homothétiquement identique. En conséquence, l'extrémité du bras pivotant (4) supposée coopérer avec ledit profil (3') est munie d'un plot (15) qui assure la coopération dans les mêmes conditions qu'auparavant.

Enfin, la variante des figures 9 à 12 reprend l'utilisation d'un plot (15) situé à l'extrémité du bras (4), mais avec un profil d'entraînement très différent.

Dans ce cas, il s'agit d'une came de révolution (3") dotée de courbes en arc de cercle concave (16) alternant avec des zones arrondies convexes (17) dont le rayon de courbure est plus petit que celui des zones concaves.

L'effet est le même que précédemment, notamment parce que les zones convexes (17) sont en nombre identique à celui des plots (8) des configurations précédentes.

En figures 13 et 14, la molette (1) est représentée inclinée par rapport à la plaque (6). Dans ce cas, la lumière (14) pratiquée dans ladite plaque (6) est de dimension supérieure, notamment parce que le bras pivotant (4) a été placé de l'autre côté de la plaque (6) par rapport aux configurations précédentes.

Dans l'exemple montré, la came (3") de la molette est celle de la configuration illustrée en figures 9 à 12. Le fonctionnement est strictement identique à celui des exemples expliqués ci-dessus.

La figure 15 montre une configuration qui s'apparente également à celle des figures 9 à 12, mais avec le bras pivotant (4) également disposé sur l'autre face de la plaque (6).

Ces variantes montrent que les solutions géométriques qui entrent dans le cadre de la présente invention sont nombreuses, et que les exemples précités ne peuvent bien entendu pas être considérés comme limitatifs de ladite invention, comme définie dans les revendications.

## Revendications

1. Organe de commande à molette rotative (1) tournant librement dans un logement, permettant la génération de signaux électriques différents suivant le sens de rotation de la molette, ladite molette (1) comportant un profil (3, 3', 3") apte à entraîner au moins une fois par rotation complète un bras (4) pivotant entre deux positions extrêmes distinctes selon le sens de rotation de la molette (1), chaque position générant en commutant un circuit un signal électrique différent de celui qui est généré dans l'autre position, un mécanisme de rappel (7) ramenant le bras (4) à une position de repos dans laquelle aucun signal électrique n'est généré lorsque le profil (3, 3', 3") de la molette (1) n'exerce pas de contrainte sur ledit bras (4), caractérisé en ce que le mécanisme de rappel consiste en une lame ressort (7) parallèle à l'axe de rotation dudit bras (4) et fixée sur le bras (4) au voisinage dudit axe, l'autre extrémité de ladite lame étant solidaire d'un bâti fixe.

2. Organe de commande à molette rotative (1) selon la revendication 1, caractérisé en ce que le profil d'entraînement (3, 3', 3") est dessiné radialement sur la périphérie d'une partie axiale de ladite molette (1), ladite partie présentant un diamètre inférieur à l'autre partie (2) destinée à la manipulation.

3. Organe de commande à molette rotative (1) selon la revendication précédente, caractérisé en ce que ledit bras (4) comporte une extrémité dont la forme est prévue pour coopérer avec ledit profil d'entraînement (3, 3', 3") de la molette (1), l'autre extrémité comportant un patin de contact conducteur (9).

4. Organe de commande à molette rotative (1) selon la revendication précédente, caractérisé en ce que ledit bras (4) pivote sur une plaque (6) comportant un circuit imprimé dont des pistes électriques (11, 12, 13) sont localisées de sorte qu'au moins deux desdites pistes (11, 13 ; 12, 13) à connecter sont situées au niveau de chaque position extrême prise par ledit patin conducteur (9).

5. Organe de commande à molette rotative (1) selon l'une quelconque des revendications précédentes, caractérisé en ce que le profil d'entraînement (3) coopère directement avec l'extrémité du bras pivotant.

6. Organe de commande à molette rotative (1) selon l'une quelconque des revendications 1 à 4, caractérisé en ce que le profil d'entraînement (3', 3") coopère avec un plot (15) localisé sur l'extrémité du bras pivotant (4) située au voisinage dudit profil (3', 3").

7. Organe de commande à molette rotative (1) selon l'une quelconque des revendications précédentes, caractérisé en ce que le profil d'entraînement (3, 3') comporte une surface radiale périphérique d'allure cylindrique munie à intervalle régulier de plots (8) à bout arrondi.

8. Organe de commande à molette rotative (1) selon l'une quelconque des revendications 1 à 6, caractérisé en ce que le profil d'entraînement (3") comporte une came de révolution à surface radiale périphérique dotée de portions concaves (16) en arcs de cercle reliées par de zones convexes (17) arrondies de rayon de courbure inférieur à celui des portions concaves (16).

9. Organe de commande à molette rotative (1) selon l'une quelconque des revendications 3 à 8, caractérisé en ce qu'au moins la partie (2) de la molette (1) destinée à la manipulation rencontre le plan de la plaque (6) sur laquelle pivote le bras (4) au niveau d'une lumière (14) laissant passer une portion de la périphérie de la molette (1).

10. Organe de commande à molette rotative (1) selon l'une quelconque des revendications précédentes, caractérisé en ce que l'axe de rotation de la molette (1), l'axe de pivotement du bras (4) et l'axe longitudinal dudit bras sont dans le même plan.

11. Organe de commande à molette rotative (1) selon l'une des revendications précédentes, caractérisé en ce que l'axe de pivotement du bras (4) est perpendiculaire à l'axe de rotation de la molette (1).

12. Organe de commande à molette rotative (1) selon l'une quelconque des revendications précédentes, caractérisé en ce que les positions extrêmes du bras (4) sont disposées symétriquement par rapport à sa position de repos.

## Patentansprüche

1. Steuerorgan mit Drehscheibe (1), das sich in einem Aufnahmesitz frei dreht, das die Erzeugung elektrischer Signale ermöglicht, die je nach Drehrichtung der Scheibe unterschiedlich sind, wobei die Scheibe (1) ein Profil (3, 3', 3") aufweist, das wenigstens einmal pro vollständiger Umdrehung einen Arm (4), der zwischen zwei verschiedenen Extrempositionen schwenkbar ist, je nach Drehrichtung der Scheibe (1) antreiben kann, wobei jede Position durch Kommutieren einer Schaltung ein elektrisches Signal erzeugt, das von demjenigen verschieden ist, das in der anderen Position erzeugt wird, wobei ein Rückstellmechanismus (7) den Arm (4) in eine Ruhestellung zurückführt, in der kein elektrisches Signal erzeugt wird, wenn das Profil (3, 3', 3") der Scheibe (1) auf den Arm (4) keine Kraft ausübt, dadurch gekennzeichnet, daß der Rückstellmechanismus aus einem Federplättchen (7) besteht, dessen Achse zur Drehachse des Arms (4) parallel ist und das am Arm (4) in der Umgebung der Achse befestigt ist, wobei das andere Ende des Plättchens mit einem festen Rahmen verbunden ist.

2. Steuerorgan mit Drehscheibe (1) nach Anspruch 1, dadurch gekennzeichnet, daß das Antriebsprofil (3, 3', 3") an der Umfangsfläche eines axialen Teils der Scheibe (1) radial ausgebildet ist, wobei dieser Teil einen Durchmesser aufweist, der kleiner als der andere Teil (2) ist, der für die Betätigung vorgesehen ist.

3. Steuerorgan mit Drehscheibe (1) nach dem vorangehenden Anspruch, dadurch gekennzeichnet, daß der Arm (4) ein Ende aufweist, dessen Form so beschaffen ist, daß es mit dem Antriebsprofil (3, 3', 3") der Scheibe (1) zusammenwirkt, während das andere Ende eine Leiterkontaktkufe (9) aufweist.

4. Steuerorgan mit Drehscheibe (1) nach dem vorangehenden Anspruch, dadurch gekennzeichnet, daß der Arm (4) an einer Platte (6) schwenkt, die eine gedruckte Schaltung aufweist, deren elektrische Bahnen (11, 12, 13) in der Weise angeordnet sind, daß sich wenigstens zwei der zu verbindenden Bahnen (11, 13; 12, 13) auf seiten jeder der Extrempositionen befinden, die von der Leiterkufe (9) eingenommen werden.

5. Steuerorgan mit Drehscheibe (1) nach irgendeinem der vorangehenden Ansprüche, dadurch gekennzeichnet, daß das Antriebsprofil (3) direkt mit dem Ende des Schwenkarms zusammenwirkt.

6. Steuerorgan mit Drehscheibe (1) nach irgendeinem der Ansprüche 1 bis 4, dadurch gekennzeichnet, daß das Antriebsprofil (3', 3") mit einer Steckstelle (15) zusammenwirkt, die sich an dem Ende des Schwenkarms (4) befindet, das sich seinerseits in der Nähe des Profils (3', 3") befindet.

7. Steuerorgan mit Drehscheibe (1) nach irgendeinem der vorangehenden Ansprüche, dadurch gekennzeichnet, daß das Antriebsprofil (3, 3') eine radiale Umfangsoberfläche mit zylindrischem Verlauf aufweist, die in regelmäßigen Abständen mit Steckstellen (8) mit abgerundetem Ende versehen ist.

8. Steuerorgan mit Drehscheibe (1) nach irgendeinem der Ansprüche 1 bis 6, dadurch gekennzeichnet, daß das Antriebsprofil (3") einen rotationssymmetrischen Nocken mit radialer Umfangsoberfläche aufweist, die mit konkaven Kreisbogenabschnitten (16) versehen ist, die über abgerundete konvexe Zonen (17) mit einem Krümmungsradius, der kleiner als derjenige der konkaven Abschnitte ist, verbunden sind.

9. Steuerorgan mit Drehscheibe (1) nach irgendeinem der Ansprüche 3 bis 8, dadurch gekennzeichnet, das wenigstens derjenige Teil (2) der Scheibe (1), der für die Bedienung bestimmt ist, auf die Ebene der Platte (6), auf der der Arm (4) schwenkt, auf Höhe eines Langlochs (14) trifft, das einen Abschnitt der Umfangsfläche der Scheibe (1) durchläßt.

10. Steuerorgan mit Drehscheibe (1) nach irgendeinem der vorangehenden Ansprüche, dadurch gekennzeichnet, daß die Drehachse der Scheibe (1), die Schwenkachse des Arms (4) und die Längsachse des Arms in derselben Ebene liegen.

11. Steuerorgan mit Drehscheibe (1) nach irgendeinem der vorangehenden Ansprüche, dadurch gekennzeichnet, daß die Schwenkachse des Arms (4) zur Drehachse der Scheibe (1) senkrecht ist.

12. Steuerorgan mit Drehscheibe (1) nach irgendeinem der vorangehenden Ansprüche, dadurch gekennzeichnet, daß die Extrempositionen des Arms (4) in bezug auf seine Ruheposition symmetrisch angeordnet sind.

## Claims

1. Actuating device with rotary serrated wheel (1) rotating freely in a housing, permitting the generation of different electrical signals depending on the direction of rotation of the serrated wheel, the said serrated wheel (1) including an outline (3, 3', 3") able at least once per complete rotation to drive a pivoting arm (4) between two distinct extreme positions depending on the direction of rotation of the serrated wheel (1), each position by commutating a circuit generating an electrical signal different from that which is generated in the other position, a return mechanism (7) bringing the arm (4) back into a rest position in which no electrical signal is generated when the outline (3, 3', 3") of the serrated wheel (1) applies no stress to the said arm (4), characterised by the fact that the return mechanism consists of a spring leaf (7) parallel with the axis of rotation of the said arm (4) and fixed to the arm (4) in the vicinity of the said axis, the other end of the said leaf being firmly attached to a fixed frame.

2. Actuating device with rotary serrated wheel (1) as described in claim 1, characterised by the fact that the driving outline (3, 3', 3") is formed radially around the periphery of an axial part of the said serrated wheel (1), the said part having a diameter smaller than the other part (2) which is intended to be handled.

3. Actuating device with rotary serrated wheel (1) as described in the preceding claim, characterised by the fact that the said arm (4) includes an end the shape of which is provided to co-operate with the said driving outline (3, 3', 3") of the serrated wheel (1), the other end including a conductive contact shoe (9).

4. Actuating device with rotary serrated wheel (1) as described in the preceding claim, characterised by the fact that the said arm (4) pivots on a plate (6) including a printed circuit electrical tracks (11, 12, 13) of which are so located that at least two of the said tracks (11, 13; 12, 13) to be connected are situated at the level of each extreme position adopted by the said conductive shoe (9).

5. Actuating device with rotary serrated wheel (1) as described in any one of the preceding claims, characterised by the fact that the driving outline (3) co-operates directly with the end of the pivoting arm.

6. Actuating device with rotary serrated wheel (1) as described in any one of claims 1 to 4, characterised by the fact that the driving outline (3', 3") co-operates with a contact stud (15) located on the end of the pivoting arm (4) situated in the vicinity of the said outline (3', 3").

7. Actuating device with rotary serrated wheel (1) as described in any one of the preceding claims, characterised by the fact that the driving outline (3, 3') includes a peripheral radial surface of cylindrical appearance provided at regular intervals with contact studs (8) with rounded ends.

8. Actuating device with rotary serrated wheel (1) as described in any one of claims 1 to 6, characterised by the fact that the driving outline (3") includes a cam of revolution with a peripheral radial surface provided with concave portions (16) in the form of arcs of circle connected by curved convex zones (17) with a radius of curvature smaller than that of the concave portions (16).

9. Actuating device with rotary serrated wheel (1) as described in any one of claims 3 to 8, characterised by the fact that at least part (2) of the serrated wheel (1) intended to be handled meets the plane of the plate (6) on which the arm (4) pivots at the level of an aperture (14) allowing passage of a portion of the periphery of the serrated wheel (1).

10. Actuating device with rotary serrated wheel (1) as described in any one of the preceding claims, characterised by the fact that the axis of rotation of the serrated wheel (1), the pivot axis of the arm (4) and the longitudinal axis of the said arm are in the same plane.

11. Actuating device with rotary serrated wheel (1) as described in one of the preceding claims, characterised by the fact that the pivot axis of the arm (4) is perpendicular to the axis of rotation of the serrated wheel (1).

12. Actuating device with rotary serrated wheel (1) as described in any one of the preceding claims, characterised by the fact that the extreme positions of the arm (4) are arranged symmetrically about its rest position.
